# EUROPÄISCHE PATENTSCHRIFT

(11) **EP 3 326 477 B1**
(45) Veröffentlichungstag und Bekanntmachung des Hinweises auf die Patenterteilung: **01.01.2020**
(21) Anmeldenummer: 17200249.5
(22) Anmeldetag: 07.11.2017
(51) Int. Cl.: A41D 19/00, A41D 19/015, A41F 1/06

(54) **HANDSCHUH**
GLOVE
GANT

(30) Priorität: 10.11.2016 CH 14902016
(43) Veröffentlichungstag der Anmeldung: 30.05.2018
(73) Patentinhaber: Reusch International GmbH, 39100 Bozen (IT)
(72) Erfinder: Weitzmann, Erich, 39033 Corvara (IT)
(74) Vertreter: Frommhold, Joachim

(56) Entgegenhaltungen:
- CH-A2- 699 880
- JP-A- 2000 178 814
- US-A- 1 900 395
- US-A- 4 993 128
- US-A- 5 577 306
- US-A- 5 711 032

## Beschreibung

Die Erfindung betrifft einen Handschuh, der insbesondere zur Ausübung einer aktiven, vorrangig wintersportlichen Betätigung ausgebildet ist.

Handschuhe werden für Sommersportarten wie auch für Wintersportarten verwendet. Einerseits sollen sie die Hände bei Ausübung einer sportlichen Betätigung vor Verletzungen schützen und/oder einen besseren Kontakt zum Sportgerät, zum Beispiel einen Wander- oder Skistock, ermöglichen.

So ist ein Handschuh als Handhaltevorrichtung gemäss WO2006066424A1 mit einer beweglichen Schlaufe zwischen Daumen und Zeigefinger versehen, welche der Befestigung des Handschuhs an einer hakenartigen Vorrichtung eines Stockgriffs geeignet ist. Im Bereich der hakenartigen Vorrichtung sind Einrastmittel so angeordnet, dass eine ring-oder ösenförmige Vorrichtung am Handschuh in der hakenartigen Vorrichtung fixiert ist. In einer anderen Ausführungsform gemäss EP0919147B1 ist die Schlaufe verstellbar und weist zudem ein winklig zur Schlaufe angeordnetes Zugelement auf. Bei einem weiteren derartigen Handschuh (DE20119283U1) ist die Schlaufe zwischen Daumen und Zeigefinger als spannbarer Riemen ausgebildet, der zum Beispiel mittels eines Klettverschlusses span- und fixierbar ist, um den Handschuh um die Hand zu spannen.

Bei einem Golfhandschuh nach AT008121U1 ist ein Riemen in der Handfläche verschliessbar, unter Einschluss eines Golfschlägers.

Insbesondere bei sportlicher Betätigung im Winter resp. bei Wintersportarten soll zudem mittels der Schlaufen ein guter Schutz gegen Kälte und Schnee oder Eis erreicht werden, siehe z.B. der Handschuh gemäß US 4,993,128. Schnee und Eis können jedoch bis zur Schlaufe vordringen und dort schmelzen.

Die Aufgabe der Erfindung besteht nun darin, einen Handschuh, insbesondere zur wintersportlichen Betätigung unter Meidung der Nachteile des Standes der Technik weiter zu verbessern. Insbesondere soll ein Schutz gegen Eis und Schnee einfach herstellbar und zu handhaben sein, auch den Bereich des Handgelenks schützen und zusätzlich den Handschuh bei Nichtgebrauch weitgehend bis vollständig verschliessen.

Die Aufgabe ist mit den kennzeichnenden Merkmalen des Patentanspruchs 1 gelöst. Der erfindungsgemässe Handschuh umfasst einen Bereich für die Hand bzw. den Handkörper und einen daran anschliessenden Bereich für das Handgelenk, der bis zum Abschluss des Handschuhs in Richtung Ellenbogen reicht.

Erfindungsgemäss weist der Bereich des Handgelenks eine Öffnung mit einem inneren Abschluss auf, wobei in dem inneren Abschluss eine Kordel zugfähig resp. zusammenziehbar angeordnet ist. Die Kordel ist wiederum mit einem Sicherheitsband verbunden, dessen freies Ende bevorzugt am Handgelenk angebracht wird.

Bevorzugte Ausführungsformen sind in den abhängigen Ansprüchen offenbart.

Ein freies Ende des Sicherheitsbandes ist als Bandschlaufe ausgebildet, die bevorzugt elastisch oder in Ihrer Weite verstellbar ist.

Die Kordel ist im Bereich für das Handgelenk beweglich in einem Kordeltunnel geführt, wobei sich der Kordeltunnel bevorzugt im Innern des Handschuhs befindet. Möglich ist aber auch eine Anordnung des Tunnelzugs auf der Handschuhaussenseite.

Weiterhin kann der Handschuh im Bereich der Handwurzel mit einer verstellbaren Schlaufe versehen sein, so dass der Handschuh die Hand möglichst rutschfrei umschliesst.

Zusammengezogen wird die Kordel insbesondere bei Nichtgebrauch des Handschuhs, wenn er zum Beispiel durch das Sicherheitsband am Handgelenk baumelt. Die Öffnung des inneren Abschlusses wird dabei soweit reduziert, dass kein Schnee oder Eis in den Handschuh eindringen kann und/oder der Handschuh rasch auskühlt.

Der erfindungsgemässe Handschuh ist bevorzugt aus üblichen Handschuhmaterialien gefertigt.

Die Erfindung wird nachfolgend in einem Ausführungsbeispiel anhand einer Zeichnung näher beschrieben. In der Zeichnung zeigt die
- Fig. 1:: einen erfindungsgemässen Handschuh,
- Fig. 2:: eine Öffnung des Handschuhs nach Fig. 1,
- Fig. 3:: eine Darstellung der Verschliessbewegung der Öffnung nach Fig. 2,
- Fig. 4:: eine verschlossene Öffnung des erfindungsgemässen Handschuhs.

Ein erfindungsgemässer Handschuh 1 umfasst in der Ausführungsform nach Fig. 1 einen Handbereich 7 bzw. den Handkörper und einen daran anschliessenden Bereich für das Handgelenk 8, der bis zum Abschluss des Handschuhs in Richtung Ellenbogen reicht.

Erfindungsgemäss weist der Bereich des Handgelenks 8 eine Öffnung mit einem inneren Abschluss 2 auf, wobei in dem inneren Abschluss 2 eine Kordel 3 zugfähig resp. zusammenziehbar angeordnet ist. Die Kordel 3 ist im Bereich für das Handgelenk 8 beweglich in einem, um 360° verlaufenden Kordeltunnel 4 geführt, wobei sich der Kordeltunnel 4 beispielhaft im Innern des Handschuhs 1, d. h. auf dem inneren Abschluss 2 befindet (Fig. 1 und 2). Der Abstand vom äusseren Rand des Handschuhs 1 beträgt zum Beispiel ca. 3-4cm.

Die Kordel 3 ist wiederum mit einem Sicherheitsband 5 verbunden, dessen freies Ende zum Beispiel in Form elastischen Bandschlaufe 9 am Handgelenk angebracht wird (Fig. 1 bis 3).

Durch Ziehen am Sicherheitsband 5 und der mit diesem verbundenen Kordel 3 zieht sich der Kordelzug im Innern des Handschuhs 1 zusammen (Fig. 3) und die Öffnung des Handschuhs 1 resp. des inneren Abschlusses 2 zieht sich zusammen (Fig. 4) .

Zusammengezogen wird die Kordel 3 insbesondere bei Nichtgebrauch des Handschuhs 1, wenn er zum Beispiel durch das Sicherheitsband 5 gehalten am Handgelenk baumelt. Der Kordeltunnel 4 ist gerafft.

Die Öffnung des inneren Abschlusses 2 wird dabei soweit reduziert (Fig. 4), dass kein Schnee oder Eis in den Handschuh 1 eindringen kann und/oder der Handschuh 1 rasch auskühlt oder nass wird.

Weiterhin ist der Handschuh 1 im Bereich der Handwurzel mit einer verstellbaren Schlaufe 6 versehen, so dass der Handschuh die Hand möglichst rutschfrei umschliesst. Die Schlaufe 6 dient dem Verschluss des Handschuhs 1 bzw. zur Regulierung der Weite des Handschuhs 1 am Handknöchel.

### Liste der Bezugszeichen

- 1: Handschuh
- 2: innerer Abschluss
- 3: Kordel
- 4: Kordeltunnel
- 5: Sicherheitsband
- 6: Schlaufe
- 7: Handbereich
- 8: Bereich des Handgelenks
- 9: Bandschlaufe

## Patentansprüche

1. Handschuh, der insbesondere zur Ausübung einer aktiven, vorrangig wintersportlichen Betätigung ausgebildet ist und einen Handbereich (7) mit direkt daran anschliessendem Bereich des Handgelenks (8) umfasst, wobei der Bereich des Handgelenks (8) bis zum Abschluss des Handschuhs in Richtung Ellenbogen reicht und eine Öffnung mit einem inneren Abschluss (2) aufweist, **dadurch gekennzeichnet, dass** eine Kordel (3) zugfähig angeordnet ist, die wiederum mit einem Sicherheitsband (5) verbunden ist, wobei ein freies Ende des Sicherheitsbandes (5) als Bandschlaufe (9) ausgebildet ist.

2. Handschuh nach Anspruch 1, **dadurch gekennzeichnet, dass** die Kordel (3) in dem inneren Abschluss (2) oder auf der Aussenseite des Handschuhs (1) angeordnet ist.

3. Handschuh nach Anspruch 1 oder 2, **dadurch gekennzeichnet, dass** die Bandschlaufe (9) des Sicherheitsbandes (5) elastisch oder in ihrer weite verstellbar ausgebildet ist.

4. Handschuh nach einem der Ansprüche 1 bis 3, **dadurch gekennzeichnet, dass** die Kordel (3) in einem Kordeltunnel (4) beweglich geführt ist.

5. Handschuh nach einem der Ansprüche 1 bis 4, **dadurch gekennzeichnet, dass** er im Bereich der Handwurzel mit einer verstellbaren Schlaufe (6) versehen ist.

## Claims

1. A glove, which is designed in particular to practice an active, primarily winter sport activity and comprises a hand area (7) with a wrist area (8) directly attached thereto, wherein the wrist area (8) stretches in the direction of the elbow as far as the end of the glove and has an opening with an inner end (2), **characterized in that** a cord (3) is arranged so as to be pulled, said cord being connected in turn to a safety strap (5), wherein a free end of the safety strap (5) is designed as a strap loop (9).

2. The glove according to Claim 1, **characterized in that**, the cord (3) is arranged in the inner end (2) or on the outer side of the glove (1).

3. The glove according to Claim 1 or 2, **characterized in that**, the strap loop (9) of the safety strap (5) is designed to be elastic or to be adjustable in its width.

4. The glove according to one of Claims 1 to 3, **characterized in that**, the cord (3) is movably guided in a cord tunnel (4).

5. The glove according to one of Claims 1 to 4, **characterized in that**, it is provided with an adjustable strap (6) in the area of the wrist.

## Revendications

1. Gant, qui est constitué en particulier pour la pratique d'une activité active, en priorité de sport d'hiver et comprend une zone de la main (7) avec une zone du poignet (8) s'y raccordant directement, sachant que la zone du poignet (8) s'étend jusqu'à la fermeture du gant en direction de l'articulation du coude et une ouverture avec une fermeture intérieure (2), **caractérisé en ce qu'**un cordon (3) est disposé pouvant être tiré, qui est à nouveau relié à une bande de sécurité (5), sachant qu'une extrémité libre de la bande de sécurité (5) est constituée comme une boucle de bande (9).

2. Gant selon la revendication 1, **caractérisé en ce que** le cordon (3) est disposé dans la fermeture intérieure (2) ou sur la face extérieure du gant (1) .

3. Gant selon la revendication 1 ou 2, **caractérisé en ce que** la boucle de bande (9) de la bande de sécurité (5) est constituée de façon élastique ou réglable dans son étendue.

4. Gant selon l'une quelconque des revendications 1 à 3, **caractérisé en ce que** le cordon (3) est guidé mobile dans un tunnel de passage de cordon (4).

5. Gant selon l'une quelconque des revendications 1 à 4, **caractérisé en ce qu'**il est doté dans la zone du carpe d'une boucle réglable (6).
